# FASCICULE DE BREVET EUROPEEN

(11) **EP 0 601 921 B1**
(45) Date de publication et mention de la délivrance du brevet: **26.03.1997**
(21) Numéro de dépôt: 93402937.2
(22) Date de dépôt: 03.12.1993
(51) Int. Cl.: G09F 3/02

(54) **Etiquette autocollante munie d'au moins une partie détachable**
Selbstklebendes Etikett mit zumindest einem abnehmbaren Teil
Self-adhesive label with at least one detachable part

(30) Priorité: 09.12.1992 FR 9214811
(43) Date de publication de la demande: 15.06.1994
(73) Titulaire: RHONE MERIEUX S.A., 69002 Lyon (FR)
(72) Inventeur: Sechet, Raymond, F-69007 Lyon (FR)
(74) Mandataire: Bernasconi, Jean

(56) Documents cités:
- EP-A- 0 284 703
- EP-A- 0 463 193
- FR-A- 2 634 931
- GB-A- 2 179 910
- US-A- 5 056 827

## Description

La présente invention est relative à un perfectionnement apporté aux étiquettes ou vignettes autocollantes aptes à être décollées d'un support pour être recollées sur un autre, en particulier à celles qui sont habituellement utilisées en liaison avec les produits pharmaceutiques à usage humain ou vétérinaire. Elle concerne plus particulièrement les vignettes du domaine vétérinaire et notamment celles se rapportant à des vaccins présentés en flacons et destinées à être apposées sur un carnet de vaccination ou analogue. L'invention concerne aussi les emballages et conditionnements en général, et plus particulièrement ces flacons, munis des étiquettes ou vignettes conformes à l'invention.

Dans le domaine de la vaccination animale, notamment des petits animaux domestiques, les vaccins sont présentés en flacons de petites dimensions qui sont vendus par boîtes de plusieurs flacons et les informations concernant ces vaccins sont inscrites sur des vignettes autocollantes présentées sur un support commun. A titre d'exemple, pour un vaccin bivalent, on prévoit une vignette ou étiquette formée de deux parties relatives chacune à l'une des valences et que le vétérinaire est tenu d'apposer sur le carnet de vaccination de l'animal.

Cette présentation séparée est un obstacle à une parfaite gestion des carnets de vaccination, étant donné que par exemple, les flacons de vaccin sont en général conservés au froid dans un réfrigérateur et les vignettes stockées à part. Il existe donc un fort risque que le vaccin et la vignette utilisés ne concordent pas, ce qui peut constituer une gêne à un bon suivi sanitaire de l'animal.

Or ce mode de présentation séparée résulte de la nécessité que l'on avait de disposer de vignettes de surface suffisante pour porter toutes les informations requises, les flacons, comme d'autres modes de conditionnement ou contenants analogues tels qu'ampoules, corps de seringue, etc., étant par ailleurs de très petites dimensions. Un autre argument était la facilité d'utilisation de ces vignettes, leur décollement s'avérant particulièrement aisé et sûr lorsqu'elles sont présentées sur un support souple, ce qui n'est pas forcément le cas sur un support rigide et plus particulièrement sur un support de surface courbe et de petites dimensions.

L'art antérieur comprend des réalisations dans lesquelles une étiquette à partie détachable est apposée sur le support. Dans ces réalisations, une feuille anti-adhésive telle qu'un papier siliconé empêche la partie détachable de coller au support.

D'après la demande de brevet européen EP-A-0 284 703, on connaît par exemple une étiquette autocollante munie d'au moins une partie fixe et d'une partie détachable dont la surface adhésive est protégée par une feuille de papier siliconé qui se prolonge au delà du bord de l'étiquette pour constituer une languette d'arrachement pour le détachement de l'ensemble feuille siliconée-partie détachable. Dans un mode particulier de réalisation, le papier siliconé est lui-même autocollant et il n'y a donc pas de languette comme dans le premier mode.

D'après la demande de brevet français FR-A-2 634 931, on connaît aussi une étiquette de ce type, dans laquelle la partie détachable est découpée dans la partie fixe et est munie sur son côté libre d'une languette d'arrachement dépassante, et dans laquelle la feuille anti-adhésive, telle que papier siliconé, a une surface supérieure à celle de la partie détachable, de manière à s'étendre sur une faible distance sous la région, de la partie fixe, qui entoure la partie détachable. Lors du décollement de cette partie, la feuille anti-adhésive demeure sur le support. Cette réalisation impose de disposer la partie détachable sur un côté de la partie fixe en étant entourée par celle-ci sur trois côtés, ce qui limite la surface pour présenter des informations.

La demande de brevet européen EP-A-0 463 193 décrit une étiquette autocollante dont la longueur est supérieure à la circonférence du support, de telle manière que la partie détachable vienne s'appliquer sur une région, de l'étiquette elle-même, qui a fait l'objet d'un traitement de surface, de manière à jouer le rôle de l'habituelle feuille siliconée. Il peut y avoir deux parties détachables, chacune d'elles présentant une zone d'angle dépourvue d'adhésif, cette zone servant de prise pour le décollement.

L'objectif principal de l'invention est donc de remédier à ces inconvénients en proposant une nouvelle étiquette ou vignette apte à être directement présentée sur un emballage ou conditionnement même de petites dimensions, et plus particulièrement sur un emballage ou conditionnement de surface convexe, tout en étant facile et sûre à utiliser et présentant une surface suffisante au regard des informations qu'il est nécessaire d'y apposer.

Un autre objectif de l'invention est de fournir une étiquette ou vignette qui constitue aussi un perfectionnement aux étiquettes ou vignettes à partie détachable, généralement utilisées notamment dans le domaine pharmaceutique humain et vétérinaire, notamment en évitant la présence de papier siliconé ou analogue sous la partie détachable de l'étiquette apposée sur son support, ce qui permet aussi d'offrir plus de possibilités en ce qui concerne les formes, disposition et surface des parties détachables.

L'invention a donc pour objet une étiquette ou vignette autocollante destinée à être placée sur un support, notamment un emballage ou conditionnement de produit pharmaceutique à usage humain ou vétérinaire et plus particulièrement sur un flacon ou analogue de vaccin humain ou vétérinaire, et munie d'au moins une partie détachable et d'une partie fixe destinée à demeurer sur le support lors du décollement de la partie détachable, ainsi que d'une languette dépassant de l'étiquette et n'adhérant pas au support, caractérisée en ce qu'elle comprend une bande de décollement qui s'étend entre la partie fixe et la ou les parties détachables et qui est conçue pour, lors de son actionnement, entraîner avec elle, au moins partiellement, la ou les parties détachables, puis éventuellement à en être séparée, et en ce que la bande de décollement est conçue pour être maintenue sur le support lorsque l'étiquette est apposée sur celui-ci et présente la languette dépassante. En d'autres termes, la bande de décollement peut soit entraîner la partie détachable de l'étiquette jusqu'à son décollement complet, soit initier son décollement pour que l'utilisateur puisse ensuite aisément achever le décollement de la partie détachable en question. La bande de décollement est maintenue sur le support, en ce sens qu'elle ne présente pas de bord libre.

Dans le cas des vaccins, on comprend qu'il peut être avantageusement prévu une partie détachable par valence ou par association de valences. La partie fixe demeurant sur le support permet d'identifier celui-ci de façon permanente.

On préfère que la bande de décollement soit elle-même autocollante et que la languette dépassante n'adhère pas au support.

Selon une réalisation très avantageuse, le bord de la bande de décollement situé au contact de la partie fixe s'étend de façon à se rapprocher progressivement du bord opposé de la bande de décollement, qui est parallèle au bord correspondant de la partie détachable, pour se terminer au contact de celle-ci. Une telle conformation facilite le décollement et l'entraînement de la ou des parties détachables en orientant l'effort de décollement. L'utilisateur est d'ailleurs invité à imprimer à la bande de décollement un mouvement orienté en direction de la ou des parties détachables.

Dans le cas où plusieurs parties détachables sont prévues, le bord de la bande de décollement situé au contact de la partie fixe se termine avantageusement au contact de la partie détachable la plus éloignée de la languette dépassante.

De préférence, le bord de la bande de décollement situé au contact de la partie fixe se rapproche progressivement de la partie détachable selon une forme courbe, ce qui est très avantageux pour le décollement notamment dans le cas de contenants de surface courbe.

De préférence, ledit bord de la bande de décollement voit son rayon de courbure diminuer fortement à l'extrémité de la bande qui rejoint la partie détachable.

De préférence encore, la ligne courbe définissant le bord de la bande de décollement situé au contact de la partie fixe présente très avantageusement un point d'inflexion, de préférence au voisinage de la zone à faible rayon de courbure.

La courbure donnée à ce bord de la bande de décollement présente l'avantage, en comparaison d'une ligne droite, de dissiper les tendances à la déformation et au décollement dues à des influences extérieures telles que la chaleur ou intervenant au bout d'un temps assez long de stockage.

De façon préférée, la bande de décollement peut être séparée des parties fixe et détachable(s) de l'étiquette par un prédécoupage et le bord de la bande de décollement situé au contact de la ou des parties détachables peut rester relié à celles-ci par des moyens de liaison venant ou non d'un seul tenant avec les parties détachables et la bande de décollement, tels que notamment des ponts de matière, aptes à entraîner le décollement des parties détachables lorsque la bande de décollement est actionnée. Dans le cas où plusieurs parties détachables sont prévues, la bande de décollement se termine de préférence par un pont de matière relié à la partie détachable la plus éloignée de la languette, mais au voisinage de la partie détachable précédente.

Il est avantageusement prévu un moyen de liaison tel que notamment un pont de matière entre la bande de décollement et la partie détachable, tout près de la languette dépassante.

Dans le cas notamment des flacons et autres contenants analogues présentant une partie allant se rétrécissant tel qu'un col, la bande de décollement ou la languette dépassante, notamment son extrémité libre, peut être judicieusement conformée pour s'étendre au regard du col de façon à offrir une prise aisée à l'utilisateur.

Conformément à l'invention, il est très avantageux de recourir à deux adhésifs différents, à savoir un adhésif fort (c'est-à-dire à fort pouvoir d'adhésion) pour la partie fixe et un adhésif plus faible (pouvoir d'adhésion plus faible) pour la ou les parties détachables et la bande de décollement.

Il va de soi que d'autres solutions sont envisageables, quoique la précédente soit préférée, telles que l'apposition d'un adhésif unique pour l'ensemble de l'étiquette, les caractéristiques de celle-ci qui viennent d'être décrites faisant en sorte que l'actionnement de la bande de décollement n'entraîne le détachement, par rapport au support, que de la ou des parties détachables, en sus bien entendu de la bande de décollement elle-même. Cela n'est pas exclusif d'autres possibilités qui, par exemple, pourraient y associer l'apposition d'un adhésif supplémentaire sur la partie du support qui reçoit la partie fixe.

La présence de la bande de décollement conforme à l'invention présente des avantages considérables :
- Dans le cas préféré où l'on utilise deux adhésifs différents, la bande isole la partie détachable de l'adhésif fort apposé sur la partie fixe, dans la région la plus sensible de la partie détachable.

Une application défectueuse de l'adhésif fort ou un fluage de celui-ci au cours du temps en direction de la partie détachable a peu de conséquences sur les qualités de l'étiquette, car la forme courbe de la bande de décollement permet un décollement sans risque même en présence d'adhésif fort.
- Une forme courbe, et même une forme courbe à point d'inflexion, peut être utilisée pour la région de l'étiquette subissant les efforts les plus importants au moment du décollement, avec les avantages indiqués plus haut. Il ne serait guère envisageable de donner une telle forme à la partie détachable elle-même.
- La même bande permet le décollement aisé et sûr des deux parties détachables des étiquettes qui en sont munies, en offrant un maximum de surface utile pour un maximum de sécurité.

L'invention a encore pour objet les emballages ou conditionnements portant une étiquette selon l'invention, notamment emballages ou conditionnements pour produits pharmaceutiques à usage humain ou vétérinaire. De préférence encore, il s'agit d'un flacon du type de ceux habituellement utilisés pour contenir des vaccins à usage humain ou vétérinaire, ou encore de contenants analogues du type ampoule, corps de seringue, injecteurs, blister, etc.

L'invention va être maintenant décrite plus en détail en liaison avec un mode de réalisation particulier de l'invention, pris à titre d'exemple non limitatif et se référant au dessin annexé.

La figure 1 représente un mode de réalisation de l'étiquette selon l'invention, comportant une partie fixe et deux parties détachables.

La figure 2 représente un autre mode de réalisation comportant une seule partie détachable.

La figure 3 représente une variante de réalisation d'une étiquette ayant deux parties détachables.

La figure 4 représente un flacon muni de l'étiquette de la figure 1.

La figure 5 représente une bande de décollement et une languette dépassante selon un mode de réalisation préféré.

A la figure 1, on voit une étiquette ou vignette comportant deux parties détachables 1 et 2, une partie fixe 3, une bande de décollement 4, dont la forme préférée sera mieux comprise au regard de la figure 5, et une languette 5 dépassant de l'étiquette. Les pièces 1, 2 et 4 sont autocollantes, ce qui signifie aussi dans le cadre de l'invention qu'elles sont aptes à être décollées, puis recollées sur un autre support. En revanche, la languette dépassante 5 est conçue pour ne pas adhérer au support auquel l'étiquette est destinée, ce qui peut être réalisé de différentes manières accessibles à l'homme du métier. Elle peut par exemple être dépourvue d'adhésif.

Il est prévu, entre les parties détachables 1 et 2 et la bande de décollement 4, des moyens pour que l'actionnement de cette dernière entraîne le décollement au moins partiel desdites parties 1 et 2, d'abord la partie 1, puis la partie 2. Dans le mode de réalisation représenté, il est prévu un pont de matière 7 entre la partie détachable 1 et la bande de décollement 4, tout près de la languette dépassante 5. Un autre pont de matière 8 est prévu entre la partie détachable 2 et la bande de décollement 4, tout près de la partie détachable 1. Dans le mode de réalisation représenté, cette bande se termine d'ailleurs par ce pont de matière, le bord 6 de la bande situé au voisinage de la partie fixe s'étendant suivant une forme courbe jusqu'à former ce pont de matière 8.

On voit que la courbure du bord 6 diminue fortement au voisinage du pont de matière 8.

A la figure 5, on peut voir une forme de réalisation préférée de la bande de décollement, dans laquelle la courbure du bord 6 présente un point d'inflexion.

Autrement, la bande 4 peut être reliée de toute manière connue en soi au reste de la partie détachable 1 et à la partie fixe de façon à permettre à la fois la manipulation d'un seul tenant de l'étiquette lors de sa mise en place sur son support, par exemple un flacon de vaccin, et le décollement conforme à l'invention des parties détachables 1 et 2. On peut par exemple prévoir un prédécoupage ayant une résistance inférieure à celle des ponts de matière 7 et 8. Les mêmes dispositions sont prises entre la partie détachable 2 et la partie fixe 3.

Pour assurer un fonctionnement parfait de cette étiquette, l'utilisateur est invité à imprimer à la bande de décollement 4, par l'intermédiaire de la languette dépassante 5, un mouvement dirigé vers les parties détachables 1 et 2. L'actionnement de la bande doit au moins permettre un décollement partiel des parties 1 et 2, à la suite de quoi l'utilisateur pourra achever un décollement parfait des parties détachables 1 et 2.

Le mode de réalisation de la figure 2 ne comporte que la partie détachable 1 avec le pont de matière 7. La bande de décollement 4 se termine sur la partie détachable 1, la partie fixe 9 correspondant aux parties fixe 3 et détachable 2 du mode de réalisation de la figure 1.

La figure 3 représente une variante de réalisation combinant les parties détachables 1 et 2 de la figure 1 et la partie fixe 9 de la figure 2.

Enfin, la figure 4 représente un flacon 10 muni d'une étiquette ou vignette selon la figure 1. On voit que la languette dépassante 5 non autocollante, se situe au regard de la partie 11 du flacon allant se rétrécissant, cela pour faciliter la prise par l'utilisateur.

## Revendications

1. Etiquette autocollante destinée à être placée sur un support (10) et munie d'au moins une partie détachable (1,2) et d'une partie fixe (3,9) destinée à demeurer sur le support (10) lors du décollement de la partie détachable (1,2), ainsi que d'une languette (5) dépassant de l'étiquette et n'adhérant pas au support (10), caractérisée en ce qu'elle comprend une bande de décollement (4) qui s'étend entre la partie fixe (3;9) et la ou les parties détachables (1,2) et qui est conçue pour, lors de son actionnement, entraîner avec elle, au moins partiellement, la ou les parties détachables (1,2), puis éventuellement à en être séparée, et en ce que la bande de décollement (4) est conçue pour être maintenue sur le support lorsque l'étiquette est apposée sur celui-ci et présente la languette dépassante (5).

2. Etiquette selon la revendication 1, caractérisée en ce que la bande de décollement (4) est autocollante.

3. Etiquette selon la revendication 1 ou 2, caractérisée en ce que le bord (6) de la bande de décollement (4) situé au contact de la partie fixe (3;9) s'étend de façon à se rapprocher progressivement du bord opposé de ladite bande de décollement (4), qui est parallèle au bord correspondant de la partie détachable (1,2), pour se terminer au contact de celle-ci.

4. Etiquette selon la revendication 3, caractérisée en ce que, dans le cas où plusieurs parties détachables (1,2) sont prévues, le bord (6) de la bande de décollement (4) situé au contact de la partie fixe (3,9) se termine au contact de la partie détachable (2) la plus éloignée de la languette dépassante (5).

5. Etiquette selon la revendication 3 ou 4, caractérisée en ce que le bord (6) de la bande de décollement (4) situé au contact de la partie fixe (3;9) se rapproche progressivement de la partie détachable (1,2) selon une forme courbe.

6. Etiquette selon la revendication 5, caractérisée en ce que la bande de décollement (4) voit son rayon de courbure diminuer fortement à l'extrémité de la bande qui rejoint la partie détachable (1,2).

7. Etiquette selon la revendication 5 ou 6, caractérisée en ce que la ligne courbe définissant le bord (6) de la bande de décollement (4) situé au contact de la partie fixe (3;9) présente un point d'inflexion.

8. Etiquette selon l'une quelconque des revendications 1 à 7, caractérisée en ce que la bande de décollement (4) est séparée des parties fixe (3;9) et détachable(s) (1,2) de l'étiquette par un prédécoupage et en ce que le bord de la bande de décollement (4) situé au contact de la ou des parties détachables (1,2) reste relié à celle(s)-ci par un ou des moyens de liaison (7,8) apte(s) à entraîner le décollement de la ou des parties détachables lorsque la bande de décollement (4) est actionnée.

9. Etiquette selon la revendication 8, caractérisée en ce que les moyens de liaison (7,8) entre les parties détachables (1,2) et la bande de décollement (4) sont des ponts de matière.

10. Etiquette selon la revendication 9, caractérisée en ce que, dans le cas où plusieurs parties détachables (1,2) sont prévues, la bande de décollement (4) se termine par un pont de matière (8) relié à la partie détachable (2) la plus éloignée de la languette (5), mais au voisinage de la partie détachable précédente.

11. Etiquette selon l'une quelconque des revendications 8 à 10, caractérisée en ce qu'un moyen de liaison ou pont de matière (7) est prévu entre la bande de décollement (4) et la partie détachable (1) la moins éloignée de la languette, tout près de cette languette dépassante (5).

12. Etiquette selon l'une quelconque des revendications 1 à 11, caractérisée en ce qu'un adhésif fort est prévu pour la partie fixe (3 ; 9), tandis qu'un adhésif plus faible est prévu pour la ou les parties détachables (1,2) et la bande de décollement (4).

13. Etiquette selon l'une quelconque des revendications 1 à 12, caractérisée en ce que, dans le cas où elle est destinée à des flacons (10) et autres contenants analogues présentant un col (11), la bande de décollement (4) ou la languette dépassante (5) est conformée pour s'étendre au regard du col (11) lorsque l'étiquette est en place.

14. Etiquette selon la revendication 13, caractérisée en ce que l'extrémité libre de la languette dépassante (5) est conformée pour se situer au regard du col (11) lorsque l'étiquette est en place.

15. Emballage ou conditionnement (10), notamment pour produit pharmaceutique à usage humain ou vétérinaire, portant une étiquette selon l'une quelconque des revendications 1 à 14.

## Patentansprüche

1. Selbstklebendes Etikett, das dazu bestimmt ist, an einem Träger (10) angebracht zu werden, und das mit wenigstens einem abnehmbaren Teil (1, 2) und einem festen Teil (3; 9) versehen ist, der dazu bestimmt ist, beim Ablösen des abnehmbaren Teils (1, 2) am Träger (10) zu verbleiben, sowie mit einer über das Etikett überstehenden und nicht am Träger (10) haftenden Zunge (5), dadurch gekennzeichnet, daß es einen Ablösestreifen (4) aufweist, der sich zwischen dem festen Teil (3; 9) und dem abnehmbaren Teil oder den abnehmbaren Teilen (1, 2) erstreckt und dazu ausgebildet ist, bei seiner Betätigung den oder die abnehmbaren Teile (1, 2) zumindest teilweise mitzunehmen, um dann ggf. davon getrennt zu werden, und daß der Ablösestreifen (4) dazu ausgebildet ist, an dem Träger gehalten zu werden, wenn das Etikett daran angebracht wird, und die überstehende Zunge (5) bildet.

2. Etikett nach Anspruch 1, dadurch gekennzeichnet, daß der Ablösestreifen (4) selbstklebend ist.

3. Etikett nach Anspruch 1 oder 2, dadurch gekennzeichnet, daß der mit dem festen Teil (3; 9) in Berührung stehende Rand (6) des Ablösestreifens (4) sich so erstreckt, daß er sich dem gegenüberliegenden Rand des Ablösestreifens (4), der zum entsprechenden Rand des abnehmbaren Teils (1, 2) parallel ist, progressiv annähert und an diesem Rand endet.

4. Etikett nach Anspruch 3, dadurch gekennzeichnet, daß in dem Fall, daß mehrere abnehmbare Teile (1, 2) vorgesehen sind, der mit dem festen Teil (3; 9) in Berührung stehende Rand (6) des Ablösestreifens (4) an dem abnehmbaren Teil (2) endet, der am weitesten von der überstehenden Zunge (5) entfernt ist.

5. Etikett nach Anspruch 3 oder 4, dadurch gekennzeichnet, daß der mit dem festen Teil (3; 9) in Berührung stehende Rand (6) des Ablösestreifens (4) sich dem ablösbaren Teil (1, 2) in Form einer Kurve progressiv annähert.

6. Etikett nach Anspruch 5, dadurch gekennzeichnet, daß der Krümmungsradius des Ablösestreifens (4) an dem an den festen Teil (1, 2) anschließenden Ende dieses Streifens stark abnimmt.

7. Etikett nach Anspruch 5 oder 6, dadurch gekennzeichnet, daß die gekrümmte Linie, die den mit dem festen Teil (3; 9) in Berührung stehenden Rand (6) des Ablösestreifens (4) bildet, einen Wendepunkt aufweist.

8. Etikett nach einem der Ansprüche 1 bis 7, dadurch gekennzeichnet, daß der Ablösestreifen (4) durch eine Vorstanzung von den festen (3; 9) und abnehmbaren Teil(en) (1, 2) des Etiketts getrennt ist und daß der mit dem oder den abnehmbaren Teilen (1, 2) in Berührung stehende Rand des Ablösestreifens (4) mit diesem (diesen) durch ein oder mehrere Verbindungsmittel (7, 8) verbunden bleibt, die dazu in der Lage sind, das Ablösen des oder der abnehmbaren Teile einzuleiten, wenn der Ablösestreifen (4) betätigt wird.

9. Etikett nach Anspruch 8, dadurch gekennzeichnet, daß die Verbindungsmittel (7, 8) zwischen den abnehmbaren Teilen (1, 2) und dem Ablösestreifen (4) durch Materialbrücken gebildet werden.

10. Etikett nach Anspruch 9, dadurch gekennzeichnet, daß in dem Fall, daß mehrere abnehmbare Teile (1, 2) vorgesehen sind, der Ablösestreifen (4) in einer Materialbrücke (8) endet, die mit dem am weitesten von der Zunge (5) entfernten abnehmbaren Teil (2) verbunden ist, jedoch in der Nähe des vorhergehenden abnehmbaren Teils.

11. Etikett nach einem der Ansprüche 8 bis 10, dadurch gekennzeichnet, daß ein Verbindungsmittel oder eine Materialbrücke (7) zwischen den Ablösestreifen (4) und dem abnehmbaren Teil (1) vorgesehen ist, der am wenigsten von der Zunge entfernt ist, ganz in der Nähe dieser überstehenden Zunge (5).

12. Etikett nach einem der Ansprüche 1 bis 11, dadurch gekennzeichnet, daß ein starker Kleber für den festen Teil (3; 9) vorgesehen ist, während ein schwächerer Kleber für den oder die abnehmbaren Teile (1, 2) und den Ablösestreifen (4) vorgesehen ist.

13. Etikett nach einem der Ansprüche 1 bis 12, dadurch gekennzeichnet, daß, in dem Fall, daß es für Fläschchen (10) und vergleichbare Behälter mit einem Hals (11) vorgesehen ist, der Ablösestreifen (4) oder die überstehende Zunge (5) so gestaltet ist, daß er oder sie sich in Höhe des Halses (11) erstreckt, wenn das Etikett in Position ist.

14. Etikett nach Anspruch 13, dadurch gekennzeichnet, daß das freie Ende der überstehenden Zunge (5) so gestaltet ist, daß es sich in Höhe des Halses (11) befindet, wenn das Etikett in Position ist.

15. Verpackung oder Aufmachung (10), insbesondere für pharmazeutische Erzeugnisse für Human- oder Veterinäranwendungen, mit einem Etikett nach einem der Ansprüche 1 bis 14.

## Claims

1. Self-adhesive label intended to be placed on a support (10) and comprising at least one detachable part (1,2) and a fixed part (3,9) intended to remain on the support (10) when the detachable part (1,2) is removed, as well as a tab (5) protruding from the label and not adhering to the support (10), characterised in that it comprises a detachment strip (4) which extends between the fixed part (3;9) and the detachable part or parts (1,2) and which is designed so that, when operated, it carries with it, at least partially, the detachable part or parts (1,2), and is then optionally separated therefrom, and in that the detachment strip (4) is designed to be kept on the support when the label is stuck thereto and comprises the protruding tab (5).

2. Label according to claim 1, characterised in that the detachment strip (4) is self-adhesive.

3. Label according to claim 1 or 2, characterised in that the edge (6) of the detachment strip (4) which is in contact with the fixed part (3;9) extends so as to come progressively closer to the opposite edge of said detachment strip (4), which is parallel to the corresponding edge of the detachable part (1,2), in order to end in contact with the latter.

4. Label according to claim 3, characterised in that, when several detachable parts (1,2) are provided, the edge (6) of the detachment strip (4) which is in contact with the fixed part (3,9) ends in contact with the detachable part (2) which is furthest from the protruding tab (5).

5. Label according to claim 3 or 4, characterised in that the edge (6) of the detachment strip (4) in contact with the fixed part (3;9) comes progressively closer to the detachable part (1,2) in a curved shape.

6. Label according to claim 5, characterised in that the detachment strip (4) has its radius of curvature decreasing sharply at the end of the strip which rejoins the detachable part (1,2).

7. Label according to claim 5 or 6, characterised in that the curved line defining the edge (6) of the detachment strip (4) in contact with the fixed part (3;9), has a point of inflexion.

8. Label according to any one of claims 1 to 7, characterised in that the detachment strip (4) is separated from the fixed (3;9) and detachable parts (1,2) of the label by pre-cutting and in that the edge of the detachment strip (4) in contact with the detachable part or parts (1,2) remains connected thereto by one or more connecting means (7,8) capable of causing detachment of the detachable part or parts when the detachment strip (4) is operated.

9. Label according to claim 8, characterised in that the connecting means (7,8) between the detachable parts (1,2) and the detachment strip (4) are material bridges.

10. Label according to claim 9, characterised in that, if several detachable parts (1,2) are provided, the detachment strip (4) terminates in a material bridge (8) connected to the detachable part (2) which is furthest from the tab (5), but close to the previous detachable part.

11. Label according to any one of claims 8 to 10, characterised in that a connecting member or material bridge (7) is provided between the detachment strip (4) and the detachable part (1) which is least remote from the tab and closest to said protruding tab (5).

12. Label according to any one of claims 1 to 11, characterised in that a strong adhesive is provided for the fixed part (3;9) whereas a weaker adhesive is provided for the detachable part or parts (1,2) and the detachment strip (4).

13. Label according to any one of claims 1 to 12, characterised in that, if it is intended for use on bottles (10) and other similar containers having a neck (11), the detachment strip (4) or the protruding tab (5) is formed so as to extend facing the neck (11) when the label is in position.

14. Label according to claim 13, characterised in that the free end of the protruding tab (5) is formed so as to be located facing the neck (11) when the label is in position.

15. Packaging or container (10) notably for pharmaceutical products for human or veterinary use, bearing a label according to any one of claims 1 to 14.
